# EUROPÄISCHE PATENTSCHRIFT

(11) **EP 2 020 584 B1**
(45) Veröffentlichungstag und Bekanntmachung des Hinweises auf die Patenterteilung: **04.03.2015**
(21) Anmeldenummer: 08011974.6
(22) Anmeldetag: 03.07.2008
(51) Int. Cl.: F41A 19/04, F41A 19/66, F41A 19/59, F41A 19/52, F41A 19/68

(54) **Verfahren und Anordnung zur Schussauslösung bei einer Revolverkanone**
Method and system for firing a revolver cannon
Procédé et agencement de déclenchement de coup pour un canon-révolver

(30) Priorität: 01.08.2007 DE 102007036457
(43) Veröffentlichungstag der Anmeldung: 04.02.2009
(73) Patentinhaber: Rheinmetall Air Defence AG, 8050 Zürich (CH)
(72) Erfinder: Prorok, Jacek, Dr., 8152 Opfikon (CH); Kressibucher, Peter, 8105 Watt (CH); Gerber, Michael, 8050 Zürich (CH)
(74) Vertreter: Dietrich, Barbara

(56) Entgegenhaltungen:
- DE-A1- 2 018 620
- DE-C- 312 236
- DE-C- 313 166
- US-A- 2 448 024
- US-A- 5 485 776

## Beschreibung

Die heute bekannten Revolverkanonen insbesondere im Mittelkaliberbereich weisen in der Regel einen Eigenantrieb auf, Revolverkanonen mit Gasantrieb sind eigenangetriebene Kanonen. Beim Schießen werden die heißen Pulvergase über Düsen dem Waffenrohr entnommen und derart zurückgeführt, dass sie die Kanonen bzw. Teile der Munitionszuführung antreiben. Die Zündung der Patronen erfolgt entweder mechanisch oder elektrisch.

Aus der DE 86 15 877 U1, welche einen Ausgangspunkt für die unabhängigen Ansprüche bildet, ist ein mechanischer Waffenabzug insbesondere für eine Maschinenwaffe mit Eigenantrieb bekannt, welcher einen im Gehäuse schwenkbar gelagerten und in die Bewegungsbahn des Verschlusses und aus dieser weg beweglichen Fanghebel aufweist. Mit dem Fanghebel zusammenwirkend ist ein Abzugshebel eingebunden, der in Wirkverbindung mit einem zugeordneten Auslösehebel bringbar ist. Vorgesehen ist des Weiteren ein vom Abzugshebel und / oder Auslöshebel beaufschlagbarer Sperrhebel. Der Sperrhebel ist so angeordnet, dass er in der Lösestellung des Verschlusses den Fanghebel formschlüssig fixiert und in der Fangstellung des Verschlusses den Fanghebel formschlüssig unterstellt.

Die DE 313 166 C offenbart eine Abfeuervorrichtung für Flugzeugmaschinengewehre mit Kniegelenkverschluss. Bei Maschinengewehren dieser Art, wenn sie für Flugzeuge angewandt werden, haben diese auch bei einer automatischen Steuerung von der Propellerwelle aus den Nachteil, dass beim Durchschießen der Propellerbahn die Schraubenflügel oftmals getroffen werden. Zur Lösung dieses Problems ist nun vorgesehen, dass ein Abziehen der Abzugsklinke wird hier erst nach vollständigem Schließen des Kniegelenkverschlusses erst möglich. Dazu ist auf dem Zapfen des Kniegelenktes ein Organ befestigt, dass durch seine Verstellung des Verschlusses die Abzugsklinke außer Wirkung setzt. Dieses kann per Hand vom Führersitz aus bewirkt werden. Für die elektrisch angetriebene Abzugsvorrichtung ist ein Elektromagnet vorgesehen.

Die DE 312 236 C betrifft eine Steuerung einer Abfeuereinrichtung für Maschinengewehre, welche auf Luftfahrzeugen so angeordnet sind, dass ihr Lauf ungefähr parallel zur Propellerwelle steht und durch die vom Propeller beschriebene Kreisfläche schießen. Der Stromkreis zur Abgabe eines Schusses wird erst dann geschlossen, wenn auch die Kontakte eines Unterbrechers geschlossen sind. Das setzt voraus, dass der Verschluss des Maschinengewehres gänzlich geschlossen ist.

Aus der US 2 448 024 A ist eine Kontrollvorrichtung der Schussrate einer Maschinenkanone bekannt. Die Kontrollvorrichtung dient ihrerseits zu Herstellung gleichmäßig verteilter Stromimpulse mit einer Rate niedriger als die hohen Raten des Zündmechanismus, um so die Schussrate derartige Waffen zu reduzieren.

Bei einer mechanischen Zündung der Patrone wird der Abzugsmechanismus bekanntlich durch die Mechanik der Kanone gespannt und ausgelöst. Durch das Zusammenspiel von Gasantrieb, Kanonenmechanik und Abzugsmechanismus stellt sich eine typische Schusskadenz ein, welche in der Regel nicht direkt beeinflusst werden kann. Dies erfolgt jedoch durch äußere Faktoren, wie beispielsweise der Außen- und / oder Munitionstemperatur, der Temperatur bei der Gasentnahme oder der Schmierung der Waffe. Diese äußeren Faktoren können somit Einfluss auf das dynamische Verhalten der Waffe durch Streuung, Abweichung des mittleren Treffpunktes vom Ziel usw. haben. Mit zunehmender Erwärmung der Waffe steigt die Kadenz im Dauerfeuer.

Hier stellt sich die Erfindung die Aufgabe, eine Möglichkeit aufzuzeigen, mit der bei einer mechanischen Zündung eine getaktete Schussauslösung durchführbar ist.

Gelöst wird die Aufgabe durch die Merkmale des Patenanspruchs 1. Vorteilhafte Ausführungen sind den Unteransprüchen entnehmbar.

Der Erfindung liegt die Idee zugrunde, insbesondere für das rasche Einzelfeuer eine Kadenzregelung in das mechanische System einzubinden, wodurch eine beliebig tiefere Kadenz erreicht werden kann. Dazu wird der Abzugsmechanismus der mechanischen Zündauslösung zusätzlich mit einem Aktuator, z. b. Elektromagneten ergänzt, welcher es erlaubt, den Abzug zu fangen und zum gewünschten Zeitpunkt wieder loszulassen. Dies ermöglicht eine variable Schussfolge.

Die Verwendung von Magneten, insbesondere Elektromagneten bei Kanonen als solche ist bekannt. So beschreibt die US 3,103,758 den Einsatz eines Abzugsmagneten als Sicherungsmechanismus für eine Handfeuerwaffe, welche nach dem Verschlussprinzip arbeitet. Die Nutzung als Einstellung für rasches Einzelfeuer ist nicht vorgesehen und in dieser Form auch nicht realisierbar. Die US 3,496,829 offenbart eine Kadenzsteuerung für eine Verschlusskanone mit welcher zwar ein rasches Einzelfeuer als solches eingestellt werden kann. Dies wird mit einem Elektromagneten ermöglich, der durch einen Rechteckimpulsgenerator angesteuert wird. Eine variable Schussfolge sieht auch diese Steuerung nicht vor.

Um eine getaktete Schussauslösung zu erreichen, wird erfindungsgemäß der mechanische Abzugsmechanismus durch einen schnellen Einzelmagneten ergänzt, mit welchem der Schlaghammer bei jedem Schuss gefangen und wieder freigegeben werden kann. Der Elektromagnet wird derart angesteuert, dass jeder einzelne Schuss zum gewünschten Zeitpunkt ausgelöst werden kann. Die Schussauslösung ist grundsätzlich unabhängig vom mechanischen Zyklus der Waffe, solange dieser schneller als der Abzugsmechanismus ist.

Neben dem raschen (schnellen) Einzelfeuer und der variablen Schusskadenz von Einzelfeuer bis zur maximalen Schusskadenz der Waffe wird die Funktionalität der Waffe auch dadurch erhöht, dass eine obere Begrenzung der Schusskadenz eingestellt und eingehalten werden kann, was auch eine Kadenzregelung im Dauerfeuer einschließt. Des Weiteren ermöglicht die getaktete Schussauslösung das Einhalten einer minimalen Ablage zum Ziel bzw. das Erreichen einer optimalen Streuung.

Ein Einsatz dieser Lösung ist bei Verschlusskanonen nicht vorgesehen, da hier relativ große Verschlussmassen nicht zuverlässig in der geforderten Zeit gefangen werden können.

Anhand eines Ausführungsbeispiels mit Zeichnung soll die Erfindung näher erläutert werden.

Es zeigt die einzige Figur einen mechanischen Abzugsmechanismus 10, welcher durch einen schnellen Elektromagneten 2 mit einem Stößel 1, einer Spule 9 und einer Feder 8 ergänzt wird, um eine getaktete Schussauslösung zu erreichen. Mit 5 ist eine gespannte Feder und mit 4 ein Vorsprung des Abzugsmechanismus 10 gekennzeichnet.

Durch den Elektromagneten 2 wird ein Schlaghammer 6, welcher durch die Mechanik der Kanone über den Spannhebel 7 bei jedem Schusszyklus gespannt wird, über einen Hebel 3 des Abzugsmechanismus 10 bei jedem Schuss gefangen und wieder freigegeben. Der Elektromagnet 2 wird dabei derart elektronisch durch eine nicht näher dargestellte Schaltungsanordnung angesteuert, dass jeder einzelne Schuss zum gewünschten Zeitpunkt ausgelöst werden kann. Über eine Software wird dabei auch eine variable Schussfolge ermöglicht.

## Patentansprüche

1. Anordnung zur variablen Schussauslösung einer Revolverkanone mit mechanischem Abzugsmechanismus (10), Schlaghammer (6) und Spannhebel (7), wobei der Abzugsmechanismus (10) durch einen schnellen Einzelmagneten (2) ergänzt wird, mit welchem der Schlaghammer (6) über einen Hebel (3) des Abzugsmechanismus (10) bei jedem Schuss gefangen und wieder frei gegeben wird, wobei der schnelle Einzelmagnet (2) derart angesteuert wird, dass jeder einzelne Schuss, insbesondere ein schnelles Einzelfeuer, unabhängig vom Zyklus der Kanone zum gewünschten Zeitpunkt ausgelöst wird und die variable Schussauslösung schneller als der Abzugsmechanismus (10) ist.

2. Anordnung nach Anspruch 1, **dadurch gekennzeichnet, dass** der Elektromagnet (2) eine Stößel (1), eine Spule (9) und einer Feder (8) aufweist.

3. Verfahren zur variablen Schussauslösung einer Revolverkanone nach Anspruch 1, **dadurch gekennzeichnet, dass** ein schneller Einzelmagnet (2), welcher den mechanischen Abzugsmechanismus (10) der Revolverkanone ergänzt, derart angesteuert wird, dass jeder einzelne Schuss, insbesondere ein schnelles Einzeifeuer, unabhängig vom Zyklus der Kanone zum gewünschten Zeitpunkt ausgelöst wird, wozu die variable Schussauslösung schneller als der Abzugsmechanismus (10) ist.

4. Verfahren nach Anspruch 3, **dadurch gekennzeichnet, dass** der Schlaghammer (6) durch die Mechanik der Kanone über den Spannhebel (7) bei jedem Schusszyklus gespannt wird.

5. Verfahren nach Anspruch 3 oder 4, **dadurch gekennzeichnet, dass** eine obere Begrenzung der Schusskadenz eingestellt und eingehalten werden kann, was auch eine Kadenzregelung im Dauerfeuer einschließt.

## Claims

1. System for the variable firing of a revolver cannon comprising a mechanical trigger mechanism (10), a hammer (6) and a cocking lever (7), wherein the trigger mechanism (10) is supplemented by a fast-acting single solenoid (2), with which the hammer (6) is arrested and released again with each shot by means of a lever (3) of the trigger mechanism (10), wherein the fast-acting single solenoid (2) is activated in such a way that each individual shot, in particular a rapid single shot, is triggered independently of the cycle of the gun at the desired point in time and the variable firing is quicker than the trigger mechanism (10).

2. System according to Claim 1, **characterized in that** the solenoid (2) has a plunger (1), a coil (9) and a spring (8).

3. Method for the variable firing of a revolver cannon according to Claim 1, **characterized in that** a fast-acting single solenoid (2), which supplements the mechanical trigger mechanism (10) of the revolver cannon, is activated in such a way that each individual shot, in particular a rapid single shot, is triggered independently of the cycle of the gun at the desired point in time, for which purpose the variable firing is quicker than the trigger mechanism (10).

4. Method according to Claim 3, **characterized in that** the hammer (6) is cocked with every shot cycle by the mechanism of the gun by way of the cocking lever (7).

5. Method according to Claim 3 or 4, **characterized in that** an upper limitation of the firing cadence can be set and maintained, which also includes cadence control in sustained fire.

## Revendications

1. Agencement de déclenchement variable de coup pour un canon-révolver avec un mécanisme de détente mécanique (10), un percuteur (6) et un levier d'armement (7), dans lequel le mécanisme de détente (10) est complété par un aimant individuel rapide (2), avec lequel le percuteur (6) est saisi et de nouveau libéré à chaque coup au moyen d'un levier (3) du mécanisme de détente (10), dans lequel l'aimant individuel rapide (2) est commandé de telle manière que chaque coup individuel, en particulier un tir semi-automatique rapide, soit déclenché à l'instant désiré indépendamment du cycle du canon et que le déclenchement variable de coup soit plus rapide que le mécanisme de détente (10).

2. Agencement selon la revendication 1, **caractérisé en ce que** l'électroaimant (2) présente un poussoir (1), une bobine (9) et un ressort (8).

3. Procédé de déclenchement variable de coup pour un canon-révolver selon la revendication 1, **caractérisé en ce que** l'on commande un aimant individuel rapide (2), qui complète le mécanisme de détente mécanique (10) du canon-révolver, de telle manière que chaque coup individuel, en particulier un tir semi-automatique rapide, soit déclenché à l'instant désiré indépendamment du cycle du canon, le déclenchement variable de coup étant à cet effet plus rapide que le mécanisme de détente (10).

4. Procédé selon la revendication 3, **caractérisé en ce que** le percuteur (6) est armé à chaque cycle de coups par le mécanisme du canon au moyen du levier d'armement (7).

5. Procédé selon la revendication 3 ou 4, **caractérisé en ce qu'**une limite supérieure de la cadence de tir peut être réglée et respectée, ce qui inclut aussi un réglage de la cadence en tir automatique.
